# EUROPÄISCHE PATENTSCHRIFT

(11) **EP 2 064 104 B1**
(45) Veröffentlichungstag und Bekanntmachung des Hinweises auf die Patenterteilung: **23.08.2017**
(21) Anmeldenummer: 07803410.5
(22) Anmeldetag: 11.09.2007
(51) Int. Cl.: B61D 17/06, B61D 15/06

(54) **KOPFMODUL FÜR EIN SCHIENENFAHRZEUG**
HEAD MODULE FOR A RAIL VEHICLE
MODULE DE TÊTE POUR UN VÉHICULE FERROVIAIRE

(30) Priorität: 18.09.2006 DE 102006044397
(43) Veröffentlichungstag der Anmeldung: 03.06.2009
(73) Patentinhaber: Bombardier Transportation GmbH, 10785 Berlin (DE)
(72) Erfinder: FECSKE, Thomas, 10439 Berlin (DE); MARGGRAF, Matthias, 12527 Berlin (DE)
(74) Vertreter: Cohausz & Florack
(86) Internationale Anmeldenummer: PCT/EP2007/059546
(87) Internationale Veröffentlichungsnummer: WO 2008/034745

(56) Entgegenhaltungen:
- EP-A- 0 802 100
- EP-A- 0 888 946
- EP-A- 1 215 098
- DE-A1- 19 803 501
- FR-A- 2 698 840
- US-A- 2 040 257

## Beschreibung

Die vorliegende Erfindung betrifft ein Kopfmodul für ein Schienenfahrzeug, insbesondere für den Hochgeschwindigkeitsverkehr, gemäß dem Oberbegriff des Anspruchs 1 mit einer Sicherheitszelle für den Fahrzeugführer, die eine frontale Struktur, eine in Längsrichtung des Schienenfahrzeugs beabstandete rückwärtige Struktur sowie auf beiden Längsseiten des Schienenfahrzeugs jeweils eine seitliche Fachwerkstruktur umfasst, wobei sich die frontale Struktur im Mittenbereich des Schienenfahrzeugs in Richtung der Hochachse des Schienenfahrzeugs bis in den Höhenbereich erstreckt, der durch die Unterkante der Frontscheibe des Schienenfahrzeugs definiert ist, und die jeweilige seitliche Fachwerkstruktur im Crashfall die frontale Struktur gegen die rückwärtige zweite Struktur abstützt. Die Erfindung betrifft weiterhin ein Schienenfahrzeug mit einem erfindungsgemäßen Kopfmodul.

Ein derartiges Kopfmodul ist beispielsweise aus der EP 0 888 946 B1 bekannt. Bei diesem Kopfmodul erstrecken sich die frontale Struktur und die vordere Hälfte der seitlichen Fachwerkstrukturen der Sicherheitszelle in Richtung der Hochachse des Schienenfahrzeugs bis etwa in den Höhenbereich der Unterkante der Frontscheibe des Schienenfahrzeugs. Die Sicherheitszelle umgibt die Kabine des Fahrzeugführers bzw. ist eine Komponente dieser Kabine. Weitere gattungsgemäße Kopfmodule sind aus der EP 0 802 100 A1 sowie der EP 1 215 098 A1 bekannt.

Eine zentrale Funktion der Sicherheitszelle besteht darin, für den Fahrzeugführer im Crashfall einen ausreichend großen Überlebensraum für den Fall zur Verfügung zu stellen, dass er nicht mehr in der Lage ist, die Führerkabine rechtzeitig vor dem Aufprall auf ein Hindernis zu verlassen. Dabei ist es bisher vorgesehen, dass auch die Sicherheitszelle bis zu einem gewissen Grad plastisch deformiert wird, um einen Teil der Stoßenergie aufzunehmen.

In diesem Zusammenhang bestehen in der Regel nationale und internationale Normen bzw. Standards hinsichtlich der Anforderungen, welche eine solche Sicherheitszelle unter vorgegebenen Crashsituationen zu erfüllen hat. So gibt beispielsweise im europäischen Raum die "TSI High-Speed Rolling Stock" drei unterschiedliche Crashszenarien vor: Szenario 1: Personenzug gegen Personenzug bei einer Relativgeschwindigkeit von 36 km/h; Szenario 2: Personenzug gegen das Ende eines Güterzugs (Masse 80 t) bei einer Relativgeschwindigkeit von 36 km/h; Szenario 3: Personenzug gegen einen starren Block (Masse 15 t) bei einer Relativgeschwindigkeit von 110 km/h.

Das Szenario 3 soll dabei eine Kollision mit einem auf einem Bahnübergang stehenden Hindernis, wie beispielsweise einem beladenen Lastkraftwagen, simulieren. Hierbei hat es sich allerdings gezeigt, dass dieses Szenario die tatsächlichen Bedingungen bei einer Kollision mit einem solchen Hindernis nur unzutreffend simuliert. Daher ist beabsichtigt, dieses Szenario dahingehend abzuändern, dass der Personenzug mit einem verformbaren Hindernis in Form eines Tanklastzugs der Masse 15 t kollidiert.

Für eine Kollision mit einem solchen Hindernis gemäß dem modifizierten Szenario 3 hat es sich gezeigt, dass die bekannten Sicherheitszellen für den Fahrzeugführer nur unzureichenden Schutz bieten. So besteht insbesondere das Problem, dass das sich verformende Hindernis auf dem Fahrzeugkopf abrollt und verformte Bereiche des Hindernisses dabei zum Beispiel über die Öffnung der Frontscheibe tief in die Führerkabine eindringen. Zudem entstehen bei der abrollenden Bewegung des Hindernisses auf dem Fahrzeugkopf anders als bei dem bisherigen starren Block in der oberen Hälfte des Kopfmoduls schräg nach unten gerichtete Lasten, für welche die Strukturen der bisherigen Fahrzeugköpfe nicht ausgelegt sind, so dass es zu einer starken Deformation des Kopfmoduls kommen kann, welche keinen ausreichenden Überlebensraum mehr für den Fahrzeugführer zur Verfügung stellt.

Der vorliegenden Erfindung liegt daher die Aufgabe zu Grunde, ein Kopfmodul bzw. ein Schienenfahrzeug der eingangs genannten Art zur Verfügung zu stellen, welches die oben genannten Nachteile nicht oder zumindest in deutlich geringerem Maße aufweist und insbesondere unter realen Crashsituationen einen ausreichenden Schutz für den Fahrzeugführer ermöglicht.

Die vorliegende Erfindung löst diese Aufgabe ausgehend von einem Kopfmodul gemäß dem Oberbegriff des Anspruchs 1 durch die im kennzeichnenden Teil des Anspruchs 1 angegebenen Merkmale.

Der vorliegenden Erfindung liegt die technische Lehre zu Grunde, dass man unter realen Crashsituationen einen ausreichenden Schutz für den Fahrzeugführer erzielt, wenn die frontale Struktur auf beiden Längsseiten des Schienenfahrzeugs jeweils ein Säulenelement umfasst, welches sich in Richtung der Hochachse des Schienenfahrzeugs. über die Unterkante der Frontscheibe hinaus erstreckt, und das jeweilige Säulenelement im Bereich seines oberen Endes im Crashfall durch die zugeordnete seitliche Fachwerkstruktur gegen die rückwärtige zweite Struktur starr abgestützt ist.

Durch die Erhöhung des vorderen Bereichs der Sicherheitszelle über die Unterkante der Frontscheibe hinaus und durch die starre Abstützung dieses erhöhten Bereichs, ist es möglich, in der Realität dem Abrollen eines in der Regel verformbaren Hindernisses zu einem frühen Zeitpunkt der Kollision entgegenzuwirken, sodass sowohl dem Eindringen des Hindernisses in die Führerkabine als auch den ungünstigen Belastungen im oberen Bereich des Fahrzeugkopf es entgegenzuwirken. Durch die starr abgestützten Säulenelemente wird dabei frühzeitig ein entgegen der Rollrichtung des Hindernisses wirkender, mithin also aufrichtend wirkender Gegenimpuls auf das Hindernis ausgeübt.

Die Fachwerkstrukturen können dabei so ausgelegt sein, dass sie in gewissen Bereichen eine gewisse plastische Verformung erfahren, welche jedoch in jedem Fall nur so gering sein darf, dass für den Fahrzeugführer noch ein ausreichender Überlebensraum vorhanden ist. Bevorzugt ist jedoch vorgesehen, die jeweilige Fachwerkstruktur derart ausgebildet ist, dass sie in einem vorgegebenen Crashfall mit einem seitlichen Aufprall auf ein einen beladenen Lastkraftwagen simulierendes genormtes verformbares Hindernis im Wesentlichen nicht plastisch verformt wird. Hierdurch ist in vorteilhafter Weise der Überlebensraum für den Fahrzeugführer sichergestellt. Vorzugsweise ist vorgesehen, dass diese Bedingungen zumindest für einen Crashfall erfüllt sind, bei dem der seitliche Aufprall bei einer Relativgeschwindigkeit von 110 km/h erfolgt und das verformbares Hindernis eine Masse von 15 t aufweist.

Die starre Abstützung der Säulenelemente kann auf beliebige geeignete Weise erfolgen. Bevorzugt ist vorgesehen, dass wenigstens eine der Fachwerkstrukturen ein erstes Trägerelement aufweist, das sich von dem oberen Endbereich des zugeordneten Säulenelements nach unten in Richtung der rückwärtigen Struktur erstreckt. Dies ist insbesondere im Zusammenhang mit der Abstützung der schräg nach unten wirkenden Lasten durch das zum Abrollen tendierende Hindernis von Vorteil. Das erste Trägerelement, kann sich dabei bis zu einem weiteren Trägerelement, beispielsweise einem in Längsrichtung des Schienenfahrzeugs verlaufenden Träger der Fachwerkstruktur, erstrecken. Bevorzugt ist jedoch vorgesehen, dass sich das erste Trägerelement bis zu der rückwärtigen Struktur erstreckt, sodass eine einfache und zuverlässige Abstützung an der rückwärtigen Struktur gewährleistet ist.

Bei dem erfindungsgemäßen Kopfmodul ist vorgesehen, dass wenigstens eine der Fachwerkstrukturen ein zweites Trägerelement aufweist, das sich von dem oberen Endbereich des zugeordneten Säulenelements nach oben in Richtung der rückwärtigen Struktur erstreckt. Hierdurch kann eine vorteilhafte weitere Versteifung der Fachwerkstruktur erzielt werden. Auch hier kann wiederum vorgesehen sein, dass sich das zweite Trägerelement nur bis zu einem weiteren Trägerelement, beispielsweise einem in Längsrichtung des Schienenfahrzeugs verlaufenden weiteren Träger der Fachwerkstruktur, erstreckt. Bevorzugt ist jedoch auch hier vorgesehen, dass sich das zweite Trägerelement bis zu der rückwärtigen Struktur erstreckt, um auf einfache Weise eine zuverlässige Abstützung an der rückwärtigen Struktur zu gewährleisten.

Bei dem erfindungsgemäßen Kopfmodul ist vorgesehen, dass die frontale Struktur wenigstens eine frontale Kopplungseinrichtung aufweist, die eine in Richtung der Hochachse des Schienenfahrzeugs verlaufende frontale Kopplungsebene definiert, in deren Bereich wenigstens ein in Längsrichtung des Schienenfahrzeugs nach vorne weisendes Stoßenergieverzehrelement an die frontale Struktur ankoppelbar ist. Das jeweilige Säulenelement weist hierbei einen in Längsrichtung des Schienenfahrzeugs nach vorne weisenden Vorsprung auf, der die Kopplungsebene in Längsrichtung des Schienenfahrzeugs nach vorne überragt. Hierdurch ist es in vorteilhafter Weise möglich, die Initiierung des Gegenimpulses auf das Hindernis nach vorne zu verlagern, sodass der abrollenden Bewegung des Hindernisses noch früher entgegengewirkt wird.

Bei dem erfindungsgemäßen Kopfmodul ist dabei vorgesehen, dass der Vorsprung einen in Längsrichtung des Schienenfahrzeugs vorne liegenden Kontaktbereich aufweist und der Abstand zwischen dem Kontaktbereich des Vorsprungs und der Kopplungsebene in Längsrichtung des Schienenfahrzeugs so bemessen ist, dass er größer ist als die Endlänge eines im Bereich der Kopplungsebene montierten Stoßenergieverzehrelementes im Zustand vollständig ausgenutzten Energieverzehrvermögens. Hierdurch wird erreicht, dass das Hindernis denn Vorsprung der Säulenelemente kontaktiert, bevor das Energieverzehrvermögen des Stoßenergieverzehrelements vollständig ausgenutzt ist, beispielsweise das Stoßenergieverzehrelement vollständig komprimiert ist. Dies hat den Vorteil, dass der dem Abrollen entgegenwirkende Impuls erzielt wird, bevor ein Impuls durch das Ende des Energieverzehrs in dem Stoßenergieverzehrelement auftritt, welcher auf einer geringeren Höhe auftreten würde und damit möglicherweise das Abrollen sogar noch weiter unterstützen würde.

Die vordere Oberkante des Vorsprungs ist vorzugsweise möglichst hoch angeordnet, um eine günstige, möglich hoch liegende Einleitung des Gegenimpulses in das Hindernis zu erzielen. Um eine breite Abstützung und damit eine möglichst gute, dem Abrollen entgegenwirkende Impulswirkung zu erzielen, ist bevorzugt vorgesehen, dass sich der Vorsprung in Richtung der Hochachse des Schienenfahrzeugs von dem Höhenbereich der Unterkante der Frontscheibe bis zum oberen Ende des Säulenelements erstreckt.

Bei bevorzugten Varianten des erfindungsgemäßen Kopfmoduls ist an der frontalen Struktur wenigstens ein in Längsrichtung des Schienenfahrzeugs nach vorne weisendes erstes Stoßenergieverzehrelement befestigt. Vorzugsweise ist das erste Stoßenergieverzehrelement in Richtung der Querachse des Schienenfahrzeugs mittig angeordnet, um ein günstiges Deformationsverhalten des Hindernisses zu erzielen. Zusätzlich oder alternativ ist bevorzugt vorgesehen, dass sich das erste Stoßenergieverzehrelement in Richtung der Hochachse des Schienenfahrzeugs bis in den Bereich der Unterkante der Frontscheibe erstreckt, um auch während des Stoßenergieverzehrs eine möglichst günstige, das Abrollen möglichst wenig begünstigende Hebelverhältnisse am Hindernis zu erzielen.

Bei weiteren bevorzugten Varianten des erfindungsgemäßen Kopfmoduls ist eine zentrale Fahrzeugkupplungseinheit vorgesehen. Seitlich der Fahrzeugkupplungseinheit ist dann jeweils ein in Längsrichtung des Schienenfahrzeugs nach vorne weisendes zweites Stoßenergieverzehrelement an der frontalen Struktur befestigt. Um einen möglichst weit gehenden, günstigen Stoßenergieverzehr zu erzielen. Dabei ist vorzugsweise vorgesehen, dass das zweite Stoßenergieverzehrelement an seinem vorderen Ende Mittel zum Verhindern eines Aufkletterns aufweist.

Die rückwärtige Struktur kann grundsätzlich in beliebiger geeigneter Weise aufgebaut sein. Bevorzugt umfasst sie einen Ringspant des Schienenfahrzeugs, der hiermit eine besonders einfache und zuverlässige Konfiguration erzielt werden kann.

Die vorliegende Erfindung betrifft weiterhin ein Schienenfahrzeug mit einem erfindungsgemäßen Kopfmodul. Mit diesem lassen sich die oben geschilderten Varianten und Vorteile in demselben Maße realisieren, sodass diesbezüglich lediglich auf die obigen Ausführungen Bezug genommen wird.

Die vorliegende Erfindung lässt sich besonders vorteilhaft im Zusammenhang mit Schienenfahrzeugen für den Hochgeschwindigkeitsverkehr einsetzen. Es versteht sich jedoch, dass sie auch für Schienenfahrzeuge für beliebige andere Geschwindigkeitsbereiche, also sowohl im Fernverkehr als auch im Nahverkehr in vorteilhafter Weise eingesetzt werden kann.

Weitere bevorzugte Ausgestaltungen der Erfindung ergeben sich aus den Unteransprüchen bzw. der nachstehenden Beschreibung eines bevorzugten Ausführungsbeispiels, welches auf die beigefügten Zeichnungen Bezug nimmt. Es zeigt:
- Figur 1: eine schematische perspektivische Ansicht eines Teils einer bevorzugten Ausführungsform des erfindungsgemäßen Schienenfahrzeugs mit einem erfindungsgemäßen Kopfmodul.
- Figur 2: eine schematische perspektivische Ansicht der Sicherheitszelle des Kopfmoduls aus Figur 1.

Die Figur 1 zeigt eine schematische perspektivische Ansicht eines Teils einer bevorzugten Ausführungsform des erfindungsgemäßen Schienenfahrzeugs 101 für den Hochgeschwindigkeitsverkehr mit einem erfindungsgemäßen Kopfmodul 102, während die Figur 2 eine schematische perspektivische Ansicht der Sicherheitszelle 103 des Kopfmoduls 102 aus Figur 1 zeigt. Die Sicherheitszelle 103 beherbergt dabei die Kabine 101.1 für den Fahrzeugführer des Schienenfahrzeugs 101.

Wie Figur 1 zu entnehmen ist, weist das Kopfmodul 102 neben der Sicherheitszelle 103 eine die Sicherheitszelle 103 umgebende Verkleidung bzw. Außenhaut 104 auf, in welche die Frontscheibe 105 des Schienenfahrzeugs eingesetzt ist.

Wie Figur 2 zu entnehmen ist, weist die Sicherheitszelle 103 eine vordere bzw. frontale Struktur 103.1 und eine in Richtung der Längsachse L des Schienenfahrzeugs 101 beabstandete, rückwärtige Struktur 103.2 auf. Weiterhin weist die Sicherheitszelle 103 auf beiden Längsseiten des Schienenfahrzeugs 101 jeweils eine Fachwerkstruktur 103.3 auf, welche die Frontplatte 103.1 jeweils mit der rückwärtigen Struktur 103.2 verbindet.

Die frontale Struktur 103.1 umfasst eine im wesentlichen rechteckige Frontplatte 103.4, welche sich in Richtung der Hochachse H des Schienenfahrzeugs etwa bis auf die Höhe der Unterkante der Frontscheibe 105 erstreckt. Im Bereich der Längsseiten des Schienenfahrzeugs 101 weist die frontale Struktur 103.1 weiterhin jeweils ein sich in Richtung der Hochachse H des Schienenfahrzeugs 101 erstreckendes Säulenelement 103.5 auf.

Das jeweilige Säulenelement 103.5 ist auf die Frontplatte 103.4 aufgesetzt und fest mit dieser verbunden. Weiterhin ist das jeweilige Säulenelement 103.5, wie im folgenden noch näher erläutert wird, im Bereich seines oberen Endes starr gegen die rückwärtige Struktur 103.2 abgestützt. Das jeweilige Säulenelement 103.5 weist eine Höhe (d. h. eine Abmessung in Richtung der Hochachse H) auf, die etwa 75% der Höhe der Frontplatte 103.4 entspricht, sodass sich die Sicherheitszelle 103 an den Längsseiten des Schienenfahrzeugs 101 nach oben weit über Unterkante der Frontscheibe 105 hinaus, etwa bis auf halbe Höhe der Frontscheibe erstreckt. Es versteht sich jedoch, dass bei anderen Varianten der Erfindung auch eine andere Höhe der Säulenelemente vorgesehen sein kann.

Durch die mit den Säulenelementen 103.5 erzielte Erhöhung des vorderen Bereichs der Sicherheitszelle 103 über die Unterkante der Frontscheibe 105 hinaus und durch die starre Abstützung dieses erhöhten Bereichs durch die Fachwerkstrukturen 103.3, ist es möglich, in einem realen Crashfall mit einem verformbaren Hindernis, wie beispielsweise einem quer über den Gleisen stehenden, beladenen Lastkraftwagen, dem Abrollen des Hindernisses zu einem frühen Zeitpunkt der Kollision entgegenzuwirken.

Hiermit kann sowohl dem Eindringen des Hindernisses in die Führerkabine 101.1 als auch ungünstigen Belastungen im oberen Bereich des Kopfmoduls 102 entgegengewirkt werden. Durch die starr abgestützten Säulenelemente 103.5 wird dabei frühzeitig ein entgegen der Rollrichtung des Hindernisses wirkender, mithin also aufrichtend wirkender Gegenimpuls auf das Hindernis ausgeübt.

Die jeweilige Fachwerkstruktur 103.3 ist derart ausgebildet, dass sie in einem solchen vorgegebenen Crashfall mit einem seitlichen Aufprall auf ein einen beladenen Lastkraftwagen simulierendes genormtes verformbares Hindernis im Wesentlichen nicht plastisch verformt wird. Hierdurch ist in vorteilhafter Weise der Überlebensraum für den Fahrzeugführer sichergestellt, da die Kabine 101.1 im wesentlichen unverformt bleibt. Vorzugsweise sind die Fachwerkstrukturen 103.3 so dimensioniert, dass diese Bedingungen zumindest für einen Crashfall erfüllt sind, bei dem der seitliche Aufprall bei einer Relativgeschwindigkeit von 110 km/h erfolgt und das verformbares Hindernis eine Masse von 15 t aufweist.

Das jeweilige Säulenelement 103.5 ist zu diesem Zweck in dem Bereich seines oberen Endes jeweils über ein erstes Trägerelement 103.6 und ein zweites Trägerelement 103.7 starr gegen die rückwärtige Struktur 103.2 abgestützt. Das erste Trägerelement 103.6 erstreckt sich dabei von dem oberen Endbereich des zugeordneten Säulenelements 103.5 schräg nach unten in Richtung der rückwärtigen Struktur 103.2. Dies ist insbesondere im Zusammenhang mit der Abstützung der schräg nach unten wirkenden Lasten durch das zum Abrollen tendierende Hindernis von Vorteil. Das erste Trägerelement 103.6 erstreckt sich bis zu der rückwärtigen Struktur 103.2, sodass eine einfache und zuverlässige Abstützung an der rückwärtigen Struktur 103.2 gewährleistet ist. Hierbei ist es durch zwei in Richtung der Längsachse L des Schienenfahrzeugs 101 verlaufende Trägerelemente 103.8 abgestützt und so gegen ein Ausknicken gesichert.

Das jeweilige zweite Trägerelement 103.7 erstreckt sich von dem oberen Endbereich des zugeordneten Säulenelements 103.5 schräg nach oben der rückwärtigen Struktur 103.2. Hierdurch wird auf einfache Weise eine vorteilhafte weitere Versteifung der Fachwerkstruktur 103.3 erzielt.

Die rückwärtige Struktur 103.2 umfasst zwei in Längsrichtung L des Schienenfahrzeugs 101 miteinander verbundene Ringspanten, der ihr durch eine besonders einfache und zuverlässige Gestaltung mit zuverlässiger Abstützung und Weiterleitung der Crashlasten in die dahinter liegende Fahrzeugstruktur des Schienenfahrzeugs 101 erzielt wird. Es versteht sich jedoch, dass sie bei anderen Varianten der Erfindung auch in beliebiger anderer geeigneter Weise aufgebaut sein kann.

Die Sicherheitszelle 103 weist an der Vorderseite 103.9 der Frontplatte 103.4 mehrere frontale Kopplungseinrichtungen auf, die eine in Richtung der Hochachse des Schienenfahrzeugs verlaufende frontale Kopplungsebene definieren, die im vorliegenden Beispiel mit der Ebene der Vorderseite 103.9 der Frontplatte 103.4 zusammenfällt. Im Bereich der frontalen Kopplungsebene 103.9 sind mehrere in Längsrichtung L des Schienenfahrzeugs 101 nach vorne weisende Stoßenergieverzehrelemente 106, 107 an die frontale Struktur 103.1 angekoppelt.

Das jeweilige Säulenelement 103.5 weist einen in Längsrichtung L des Schienenfahrzeugs 101 nach vorne weisenden Vorsprung 103.10 auf, der die Kopplungsebene in Längsrichtung des Schienenfahrzeugs nach vorne überragt. Hierdurch wird die Initiierung des Gegenimpulses auf das Hindernis in vorteilhafter Weise nach vorne verlagert, sodass der abrollenden Bewegung des Hindernisses noch früher entgegengewirkt wird.

Der jeweilige Vorsprung 103.10 weist einen in Längsrichtung L des Schienenfahrzeugs vorne liegenden Kontaktbereich 103.11 auf. Der Abstand D zwischen dem Kontaktbereich 103.11 des Vorsprungs 103.10 und der Kopplungsebene 103.9 in Längsrichtung L des Schienenfahrzeugs ist so bemessen, dass er größer ist als die Endlänge der Stoßenergieverzehrelemente 106, 107 im Zustand vollständig ausgenutzten Energieverzehrvermögens. Hierdurch wird erreicht, dass das Hindernis denn Vorsprung 103.10 der Säulenelemente 103.5 kontaktiert, bevor das Energieverzehrvermögen der Stoßenergieverzehrelemente 106, 107 vollständig ausgenutzt ist, beispielsweise das jeweilige Stoßenergieverzehrelement 106, 107 vollständig komprimiert ist. Dies hat den Vorteil, dass der dem Abrollen entgegenwirkende Impuls erzielt wird, bevor ein Impuls auf das Hindernis durch das Ende des Energieverzehrs in dem Stoßenergieverzehrelement 106, 107 auftritt, welcher auf einer geringeren Höhe auftreten würde und damit möglicherweise das Abrollen des Hindernisses sogar noch weiter unterstützen würde.

Der Vorsprung 103.10 erstreckt sich in Richtung der Hochachse H des Schienenfahrzeugs von dem Höhenbereich der Unterkante der Frontscheibe 105 bis zum oberen Ende des Säulenelements 103.5. Hierdurch wird eine breite Abstützung und damit eine möglichst gute, dem Abrollen entgegenwirkende Impulswirkung auf das Hindernis erzielt.

Das erste Stoßenergieverzehrelement 106 ist als ein großflächiges, in Querrichtung Q des Schienenfahrzeugs 101 gestuftes Aluminiumwabenelement ausgebildet. Es ist in Richtung der Querachse Q des Schienenfahrzeugs 101 mittig angeordnet, um ein günstiges Deformationsverhalten des Hindernisses zu erzielen. Zusätzlich erstreckt sich das erste Stoßenergieverzehrelement 106 in Richtung der Hochachse H des Schienenfahrzeugs bis in den Bereich der Unterkante der Frontscheibe 105, um auch während des Stoßenergieverzehrs möglichst günstige, das Abrollen möglichst wenig begünstigende Hebelverhältnisse am Hindernis zu erzielen.

Wie Figur 2 zu entnehmen ist, ist unterhalb des ersten Stoßenergieverzehrelements 106 eine zentrale Fahrzeugkupplungseinheit in Form einer Mittelpufferkupplung 108 vorgesehen. Seitlich der Mittelpufferkupplung 108 sind die zweiten Stoßenergieverzehrelemente 107 an der Frontplatte 103.4 befestigt, um einen möglichst weit gehenden, günstigen Stoßenergieverzehr zu erzielen. Um im Crashfall das Aufklettern des Hindernisses zu vermeiden weisen die zweiten Stoßenergieverzehrelemente an ihren vorderen Enden jeweils Mittel zum Verhindern eines Aufkletterns in Form von in Querrichtung Q des Schienenfahrzeugs 101 verlaufenden Rippen auf.

Die vorliegende Erfindung wurde vorstehend ausschließlich anhand eines Beispiels für ein Schienenfahrzeug für den Hochgeschwindigkeitsverkehr beschrieben. Es versteht sich jedoch, dass die Erfindung auch in Verbindung mit Schienenfahrzeuge für beliebige andere Einsatzzwecke Anwendung finden kann

## Patentansprüche

1. Kopfmodul für ein Schienenfahrzeug, insbesondere für den Hochgeschwindigkeitsverkehr, mit
- einer Sicherheitszelle (103) für den Fahrzeugführer, die eine frontale Struktur (103.1), eine in Längsrichtung des Schienenfahrzeugs beabstandete rückwärtige Struktur (103.2) sowie auf beiden Längsseiten des Schienenfahrzeugs jeweils eine seitliche Fachwerkstruktur (103.3) umfasst, wobei
- die frontale Struktur (103.1) wenigstens eine frontale Kopplungseinrichtung aufweist, die eine in Richtung der Hochachse verlaufende frontale Kopplungsebene (103.9) definiert, in deren Bereich wenigstens ein in Längsrichtung des Schienenfahrzeugs nach vorne weisendes Stoßenergieverzehrelement (106, 107) an die frontale Struktur (103.1) angekoppelt ist,
- sich die frontale Struktur (103.1) im Mittenbereich des Schienenfahrzeugs in Richtung der Hochachse des Schienenfahrzeugs bis in den Höhenbereich erstreckt, der durch die Unterkante einer Frontscheibe (105) des Schienenfahrzeugs definiert ist, und
- die jeweilige seitliche Fachwerkstruktur (103.3) im Crashfall die frontale Struktur (103.1) gegen die rückwärtige Struktur (103.2) abstützt,
- die frontale Struktur (103.1) auf beiden Längsseiten des Schienenfahrzeugs jeweils ein Säulenelement (103.5) umfasst, welches sich in der frontalen Kopplungsebene (103.9) in Richtung der Hochachse des Schienenfahrzeugs über die Unterkante der Frontscheibe (105) hinaus erstreckt,
- das jeweilige Säulenelement (103.5) im Bereich seines oberen Endes im Crashfall durch die zugeordnete seitliche Fachwerkstruktur (103.3) gegen die rückwärtige Struktur (103.2) starr abgestützt ist, wobei die zugeordnete seitliche Fachwerkstruktur (103.3) ein Trägerelement (103.7) umfasst, das sich von dem oberen Endbereich des zugeordneten Säulenelements (103.5) schräg nach oben in Richtung der rückwärtigen Struktur (103.2) erstreckt und geneigt zu dem Säulenelement (103.5) verläuft,
**dadurch gekennzeichnet, dass**
- das jeweilige Säulenelement (103.5) einen in Längsrichtung des Schienenfahrzeugs nach vorne weisenden Vorsprung (103.10) aufweist, der sich in Richtung der Hochachse des Schienenfahrzeugs von dem Höhenbereich der Unterkante der Frontscheibe (105) bis zum oberen Ende des Säulenelements (103.5) erstreckt und die Kopplungsebene (103.9) in Längsrichtung des Schienenfahrzeugs nach vorne überragt,
- der Vorsprung (103.10) einen in Längsrichtung des Schienenfahrzeugs vorne liegenden Kontaktbereich (103.11) aufweist, und
- der Abstand zwischen dem Kontaktbereich (103.11) des Vorsprungs (103.10) und der Kopplungsebene (103.9) in Längsrichtung des Schienenfahrzeugs so bemessen ist, dass er größer ist als die Endlänge des Stoßenergieverzehrelementes (106, 107) im Zustand vollständig ausgenutzten Energieverzehrvermögens.

2. Kopfmodul nach Anspruch 1, **dadurch gekennzeichnet, dass**
- die jeweilige Fachwerkstruktur (103.3) derart ausgebildet ist, dass sie in einem vorgegebenen Crashfall mit einem seitlichen Aufprall auf ein einen beladenen Lastkraftwagen simulierendes genormtes verformbares Hindernis im Wesentlichen nicht plastisch verformt wird, wobei
- insbesondere vorgesehen ist, dass der seitliche Aufprall bei einer Relativgeschwindigkeit 110 km/h erfolgt und das verformbares Hindernis eine Masse von 15 t aufweist.

3. Kopfmodul nach Anspruch 1 oder 2, **dadurch gekennzeichnet, dass**
- wenigstens eine der Fachwerkstrukturen (103.3) ein weiteres Trägerelement (103.6) aufweist, das sich von dem oberen Endbereich des zugeordneten Säulenelements (103.5) nach unten in Richtung der rückwärtigen Struktur (103.2) erstreckt, wobei
- sich das weitere Trägerelement (103.6) insbesondere bis zu der rückwärtigen Struktur (103.2) erstreckt.

4. Kopfmodul nach einem der vorhergehenden Ansprüche, **dadurch gekennzeichnet, dass** sich das Trägerelement (103.7) bis zu der rückwärtigen Struktur (103.2) erstreckt.

5. Kopfmodul nach einem der vorhergehenden Ansprüche, **dadurch gekennzeichnet, dass**
- an der frontalen Struktur (103.1) wenigstens ein in Längsrichtung des Schienenfahrzeugs nach vorne weisendes erstes Stoßenergieverzehrelement (106) befestigt ist,
wobei
- das erste Stoßenergieverzehrelement (106) in Richtung der Querachse des Schienenfahrzeugs mittig angeordnet ist
und/oder
- sich das erste Stoßenergieverzehrelement (106) in Richtung der Hochachse des Schienenfahrzeugs bis in den Bereich der Unterkante der Frontscheibe (105) erstreckt.

6. Kopfmodul nach einem der vorhergehenden Ansprüche, **dadurch gekennzeichnet, dass**
- eine zentrale Fahrzeugkupplungseinheit (108) vorgesehen ist und
- seitlich der Fahrzeugkupplungseinheit (108) jeweils ein in Längsrichtung des Schienenfahrzeugs nach vorne weisendes zweites Stoßenergieverzehrelement (107) an der frontalen Struktur (103.1) befestigt ist, wobei
- insbesondere vorgesehen ist, dass das zweite Stoßenergieverzehrelement (107) an seinem vorderen Ende Mittel zum Verhindern eines Aufkletterns aufweist.

7. Kopfmodul nach einem der vorhergehenden Ansprüche, **dadurch gekennzeichnet, dass** die rückwärtige Struktur (103.2) wenigstens einen Ringspant des Schienenfahrzeugs umfasst.

8. Schienenfahrzeug mit einem Kopfmodul (102) nach einem der vorhergehenden Ansprüche.

## Claims

1. Head module for a rail vehicle, in particular for high-speed traffic, comprising
- a safety cell (103) for the train driver, which has a front structure (103.1), a rear structure (103.2) spaced apart in the longitudinal direction of the rail vehicle, as well as a lateral framework structure (103.3) on both longitudinal sides of the rail vehicle, wherein
- the frontal structure (103.1) has at least one frontal coupling device, which defines a frontal coupling plane (103.9) extending in the direction of the height axis, in the area of which at least one impact energy absorbing element (106, 107), facing forward in the longitudinal direction of the rail vehicle, is coupled to the frontal structure (103.1),
- the frontal structure (103.1), in the middle region of the rail vehicle, extends in the direction of the height axis of the rail vehicle up to the height area defined by the lower edge of a windshield (105) of the rail vehicle, and
- the respective lateral framework structure (103.3), in the event of a crash, supports the frontal structure (103.1) against the rear structure (103.2),
- the frontal structure (103.1) comprises, on both longitudinal sides of the rail vehicle, a column element (103.5) which, in the frontal coupling plane (103.9), extends in the direction of the height axis of the rail vehicle beyond the lower edge of the windshield (105),
- each respective column element (103.5), in the event of a crash, is rigidly supported in the area of its upper end by the associated lateral framework structure (103.3) against the rear structure (103.2), wherein the associated lateral framework structure (103.3) comprises a support element (103.7), which, starting from the upper end of the associated column element (103.5), extends obliquely upwards towards the rear structure (103.2) and extends inclined to the column element (103.5),
**characterized in that**
- the respective column element (103.5) has a protrusion (103.10) facing forwards in the longitudinal direction of the rail vehicle, which ,beginning from the height range of the lower edge of the windshield (105) extends in the direction of the height axis of the rail vehicle up to the upper end of the column element (103.5) and projects beyond the coupling plane (103.9) in the longitudinal direction of the rail vehicle,
- the protrusion (103.10) has a contact area (103.11) placed towards the front in the longitudinal direction of the rail vehicle,
- the distance between the contact area (103.11) of the protrusion (103.10) and the coupling plane (103.9) in the longitudinal direction of the rail vehicle is calculated such that it is bigger than the final length of the impact energy absorbing element (106, 107) in the state of completely exploited energy absorption capacity.

2. Head module according to claim 1, **characterized in that**
- the respective framework structure (103.3) is designed such that it is substantially not plastically deformed in a predetermined crash scenario with a lateral impact on a standardized deformable obstacle simulating a loaded truck, wherein
- it is in particular provided that the lateral impact takes place at a relative speed of 110 km/h and that the deformable obstacle has a mass of 15 t.

3. Head module according to claim 1 or 2, **characterized in that**
- at least one of the framework structures (103.3) has a further support element (103.6) extending downwardly toward the rear structure (103.2) from the upper end portion of the associated column member (103.5), wherein
- the further support element (103.6), in particular, extends up to the rear structure (103.2).

4. Head module according to one of the preceding claims, **characterized in that** the support element (103.7) extends up to the rear structure (103.2).

5. Head module according to any one of the preceding claims, **characterized in that**
- the frontal structure (103.1) comprises at least one first impact energy absorbing element (106), which is oriented forward in the longitudinal direction of the rail vehicle,
wherein
- the first impact energy absorbing element (106) is arranged centered in the direction of the transverse axis of the rail vehicle
and/or
- the first impact energy absorbing element (106) extends up to the area of the lower edge of the windshield (105) in the direction of the height axis of the rail vehicle.

6. Head module according to any one of the preceding claims, **characterized in that**
- a central vehicle coupling device (108) is provided and
- on each side of the vehicle coupling device (108) a second impact energy absorbing element (107) directed forward in the longitudinal direction of the rail vehicle is attached to the frontal structure (103.1), wherein
- it is, in particular provided, that the second impact energy absorbing element (107) has an anti-climbing means at its front end.

7. Head module according to any one of the preceding claims, **characterized in that** the rear structure (103.2) comprises at least one circular former of the rail vehicle.

8. Rail vehicle having a head module (102) according to any one of the preceding claims.

## Revendications

1. Module de tête pour un véhicule ferroviaire, en particulier pour le trafic à grande vitesse, avec
- une cellule de sécurité (103) pour le conducteur du véhicule, comprenant une structure avant (103.1), une structure arrière (103.2) qui est espacée dans la direction longitudinale du véhicule ferroviaire, et, sur chacune des deux côtés longitudinaux du véhicule ferroviaire, une structure en treillis latérale (103.3), dans lequel
- la structure frontale (103.1) comporte au moins un moyen d'accouplement frontal qui définit un plan de couplage frontal du véhicule ferroviaire (103.9) s'étendant dans la direction de l'axe d'hauteur, dans la région duquel au moins un élément d'absorption d'énergie aux chocs (106, 107), orienté vers l'avant dans la direction longitudinale du véhicule ferroviaire, est couplé à la structure frontale (103.1),
- la structure frontale (103.1), dans la zone centrale du véhicule ferroviaire, s'étend en direction de l'axe d'hauteur du véhicule ferroviaire jusqu'à la zone d'hauteur laquelle est définie par le bord inférieur du pare-brise (105) du véhicule ferroviaire, et
- la structure en treillis latérale respective (103.3), en cas d'une collision, supporte la structure frontale (103.1) contre la structure arrière (103.2),
- la structure frontale (103.1), sur chacune des deux côtés longitudinaux du véhicule ferroviaire, comporte un élément de colonne (103.5) qui, dans le plan de couplage frontal (103.9), s'étend dans la direction de l'axe d'hauteur du véhicule ferroviaire au-delà du bord inférieur du pare-brise (105),
- l'élément de colonne respectif (103.5), dans la région de son extrémité supérieure, est supporté rigidement dans le cas d'une collision par la structure en treillis latérale associée (103.3) contre la structure arrière (103.2), dans lequel la structure en treillis latérale associée (103.3) comprend un élément de support (103.7), que, partant de la partie d'extrémité supérieure de l'élément de colonne respectif (103.5), s'étend de manière oblique vers le haut vers la structure arrière (103.2) et s'étend de manière inclinée par rapport à l'élément de colonne (103.5),
**caractérisé en ce que**
- l'élément de colonne respectif (103.5) a une saillie (103.10) orientée vers l'avant dans la direction longitudinale du véhicule ferroviaire qui, dans la direction de l'axe d'hauteur du véhicule ferroviaire, s'étend de la zone d'hauteur du bord inférieur du pare-brise (105) jusqu'à l'extrémité supérieure de l'élément de colonne (103.5) et fait saillie au-delà du plan de couplage (103.9) dans la direction longitudinale du véhicule ferroviaire,
- la saillie (103.10) présente une zone de contact orientée vers l'avant dans la direction longitudinale du véhicule ferroviaire (103.11), et
- la distance entre la zone de contact (103.11) de la saillie (103.10) et le plan de couplage (103.9) dans la direction longitudinale du véhicule ferroviaire est dimensionnée pour qu'elle soit supérieure à la longueur finale de l'élément d'absorption d'énergie aux chocs (106, 107) dans l'état de sa capacité de consommation d'énergie complètement usée.

2. Module de tête selon la revendication 1, **caractérisé en ce que**
- la structure en treillis (103.3) respectif est conçue de telle sorte qu'elle ne soit essentiellement pas déformée plastiquement lors d'un événement prédéterminé d'une collision latérale sur une barrière déformable standardisée simulant un camion chargé, dans lequel;
- il est prévu en particulier que la collision latérale se produit à une vitesse relative de 110 km/h et avec une barrière déformable ayant une masse de 15 t.

3. Module de tête selon la revendication 1 ou 2, **caractérisé en ce que**
- au moins une des structures en treillis (103.3) comporte un autre élément de support (103.6), qui, partant de la partie d'extrémité supérieure de l'élément de colonne (103.5), s'étend vers le bas en direction de la structure arrière (103.2), dans lequel
- l'autre élément de support (103.6), en particulier, se prolonge jusqu'à la structure arrière (103.2).

4. Module de tête selon l'une quelconque des revendications précédentes, **caractérisé en ce que** l'élément de support (103.7) se prolonge jusqu'à la structure arrière (103.2).

5. Module de tête selon l'une quelconque des revendications précédentes, **caractérisé en ce que**
- au moins un premier élément d'absorption d'énergie aux chocs (106) orienté vers l'avant dans la direction longitudinale du véhicule ferroviaire est monté à la structure frontale (103.1),
dans lequel
- le premier élément d'absorption d'énergie aux chocs (106) est disposé centralement dans la direction de l'axe transversal du véhicule ferroviaire
et/ou
- le premier élément d'absorption d'énergie aux chocs (106), dans la direction de l'axe d'hauteur du véhicule ferroviaire, s'étend dans jusqu'à la région du bord inférieur du pare-brise (105).

6. Module de tête selon l'une quelconque des revendications précédentes, **caractérisé en ce que**
- une unité de couplage du véhicule central (108) est prévu, et
- à chacune des côtés de l'unité de couplage du véhicule (108), un deuxième élément d'absorption d'énergie aux chocs (107) orienté vers l'avant dans la direction longitudinale du véhicule ferroviaire est fixé à la structure frontale (103.1), dans lequel
- il est, en particulier, prévu que le deuxième élément d'absorption d'énergie aux chocs (107) comporte un moyen à son extrémité avant pour empêcher le chevauchement.

7. Module de tête selon l'une quelconque des revendications précédentes, **caractérisé en ce que** la structure arrière (103.2) comprend au moins un arceau de raidissement du véhicule ferroviaire.

8. Véhicule ferroviaire avec un module de tête (102) selon l'une quelconque des revendications précédentes.
